# EUROPÄISCHE PATENTSCHRIFT

(11) **EP 0 596 377 B1**
(45) Veröffentlichungstag und Bekanntmachung des Hinweises auf die Patenterteilung: **05.03.1997**
(21) Anmeldenummer: 93117287.8
(22) Anmeldetag: 26.10.1993
(51) Int. Cl.: B04C 5/13

(54) **Tauchrohr für einen Fliehkraftabscheider (Zyklon)**
Vortex finder for a centrifugal separator (cyclone)
Capteur de tourbillon pour un séparateur centrifuge (cyclone)

(30) Priorität: 31.10.1992 DE 4236895
(43) Veröffentlichungstag der Anmeldung: 11.05.1994
(73) Patentinhaber: Maury, Hans-Dietmar Dr.rer.nat., D-59227 Ahlen (DE)
(72) Erfinder: Maury, Hans-Dietmar Dr.rer.nat., D-59227 Ahlen (DE)
(74) Vertreter: Stenger, Watzke & Ring Patentanwälte

(56) Entgegenhaltungen:
- WO-A-84/04471
- WO-A-88/00310
- GB-A- 2 124 932

## Beschreibung

Die Erfindung betrifft ein Tauchrohr für einen Fliehkraftabscheider, welches sich aus einer Vielzahl miteinander verbundener, plattenförmiger Segment mit jeweils ähnlichem Grundkörper zusammensetzt, die in mehreren Ebenen übereinander angeordnet sind, wobei zum vertikalen Verbinden der Segmente jedes Segment einer Ebene in zugleich zwei Segmente der jeweils oberhalb angeordneten Ebene unter der Wirkung der Schwerkraft eingehängt ist, und die zur Verbindung mit den oberhalb angeordneten Segmenten erforderlichen Anlageflächen des jeweiligen Segmentes zumindest teilweise in Form von zur Außenseite des Tauchrohres hin ausgerichteten Schrägen gestaltet sind.

Tauchrohre dienen bei Zyklonen dazu, die leichter flüchtigen Bestandteile entlang der Achse des Zyklons nach oben abzuführen, ohne daß hierbei eine Behinderung durch das tangential zuströmende Medium erfolgt. Um in dem Zyklon optimale Strömungsverhältnisse zu erreichen, muß die Größe des Tauchrohres an die Abmessungen des Zyklons angepaßt werden. Derartige Anpassungen lassen sich bei vielen bekannten Tauchrohren nicht vornehmen, da diese hinsichtlich Aufbau und Gestaltung speziell an einen bestimmten Zyklontyp angepaßt sind.

Ein Tauchrohr mit den eingangs genannten Merkmalen ist aus der WO88/00310 bekannt. Dieses Tauchrohr setzt sich aus einer Vielzahl plattenförmiger Segmente zusammen, die an ihrem oberen wie unteren Ende mit Erweiterungen versehen sind, die in Ansicht eine in etwa knochenförmige Gestaltung aufweisen. Im Bereich der Erweiterungen finden sich kurze Zapfen oder Noppen, die jeweils in korrespondierende Einsenkungen des nächstfolgenden Segmentes hineinragen, wodurch eine Verklammerung der Segmente erreicht wird. Unter Verwendung dieser Verbindungstechnik ist jedes Segment einer Ebene in zugleich zwei Segmente der jeweils oberhalb angeordneten Ebene unter der Wirkung der Schwerkraft eingehängt. Zur Erzielung eines Effektes ähnlich einer Labyrinthdichtung sind die Anlageflächen, welche jeweils der Verbindung mit den oberhalb angeordneten Segmenten dienen, teilweise in Form von zur Außenseite des Tauchrohres in ausgerichteten Schrägen gestaltet. Die einzelnen Segmente dieses Tauchrohres sind relativ dickwandig und damit schwer gestaltet, um infolge ihres eigenen Gewichtes die Stabilität des zusammengesetzten Tauchrohres hinsichtlich tangential wirkender Strömungskräfte sicherzustellen. Zur Erzielung einer ausreichenden Festigkeit gegenüber Strömungseinflüssen auch bei einer Tauchrohrkonstruktion mit dünnwandigen Platten ist die in dieser Druckschrift beschriebene Verbindungstechnik weniger geeignet.

Der Erfindung liegt die **Aufgabe** zugrunde, ein Tauchrohr für einen Fliehkraftabscheider zu schaffen, bei dem sich unabhängig von dem Gewicht der einzelnen Segmente sowohl hinsichtlich radial wirkender als auch hinsichtlich tangential wirkender Kräfte eine große Festigkeit des Verbandes erreichen läßt.

Zur **Lösung** dieser Aufgabe wird bei einem Tauchrohr der eingangs genannten Art vorgeschlagen, daß die aneinandergereihten Segmente jeder Ebene unter Bildung eines geschlossenen Ringes unmittelbar aneinanderstoßen, und jeweils aneinanderstoßende Segmente eines Ringes durch das darin eingehängte Segment des unterhalb angeordneten Ringes in Umfangsrichtung miteinander verklammert werden.

Mit der Erfindung wird eine größtmögliche Sperrwirkung zwischen den einzelnen Segmenten des Tauchrohres erreicht, so daß dieses sowohl hinsichtlich radial als auch hinsichtlich tangential wirkender Kräfte eine große Festigkeit des Verbandes erreicht. Infolge der Selbstsperrung der einzelnen Segmente innerhalb des Verbandes wird eine hohe Stabilität des Tauchrohres auch bei hohen Strömungsgeschwindigkeiten innerhalb des Fliehkraftabscheiders erreicht.

Das Tauchrohr ist nach Art eines Baukastensystems durch Ansetzen weiterer, aus einzelnen Segmente zusammengesetzter Ringe beliebig verlängerbar. Auf diese Weise ist das Tauchrohr an die in dem jeweiligen Fliehkraftabscheider herrschenden Strömungsverhältnisse gezielt anpaßbar. Da die zur Verbindung mit einem oberhalb angeordneten Segment erforderlichen Anlageflächen des jeweiligen Segments zumindest teilweise in Form von Schrägen gestaltet sind, die zur Außenseite des Tauchrohres hin ausgerichtet sind, lassen sich neue Segmente sicher an bereits vorhandene Segmente ansetzen. Infolge der Ausrichtung der in Gestalt von Schrägen gestalteten Anlageflächen wird auf das eingehängte Segment eine radial nach innen wirkende Kraft bis zur Anlage an benachbarten Segmenten mit der Wirkung einer Selbstsperrung ausgeübt.

Ferner ist es im Fall notwendiger Reparaturen ohne weiteres möglich, ein einzelnes Segment aus dem Verband herauszunehmen und durch ein fehlerfreies Segment zu ersetzen. Das erfindungsgemäße Tauchrohr gestattet daher auch einen besonders einfachen Austausch seiner Einzelteile.

Eine Weiterbildung ist dadurch gekennzeichnet, daß die zur Verbindung mit dem oberhalb angeordneten Segment erforderlichen Anlageflächen des jeweiligen Segmentes teilweise auch nach Art von Schrägen gestaltet sind, die zur Innenseite des Tauchrohres hin ausgerichtet sind. Im Zusammenwirken zwischen den zur Außenseite sowie den zur Innenseite des Tauchrohres hin ausgerichteten Schrägen wird eine sichere Selbstsperrung der einzelnen Segmente innerhalb des Verbandes erreicht, so daß sich das Tauchrohr auch bei hohen Strömungsgeschwindigkeiten innerhalb des Fliehkraftabscheiders stabil verhält.

Vorzugsweise erstreckt sich zumindest ein Teil der schräg zur Innenseite des Tauchrohres hin ausgerichteten Anlageflächen in vertikaler Richtung. Hierdurch wird der Vorteil einer großen Lagestabilität der einzelnen Segmente innerhalb des Verbandes mit dem Vorteil einer einfachen Austauschbarkeit der einzelnen Segmente verknüpft.

Der Winkel der Schrägen zu der durch die Flachseiten der Segmente gebildeten Ebene beträgt 30° bis 60°. Bevorzugt wird ein Winkel von etwa 45°. In der durch die Flachseiten der Segmente gebildeten Ebene beträgt der Winkel zwischen den auf die Innenseite und den auf die Außenseite des Tauchrohres hin ausgerichteten Anlageflächen vorzugsweise 60° bis 80°. Hierdurch wird erreicht, daß sich das Segment während des Einhängens leichter seitlich, d. h. in Umfangsrichtung des Tauchrohres, ausrichtet.

Bei einer bevorzugten Ausgestaltung der Erfindung ist vorgesehen, daß die als Schräge gestalteten Anlageflächen an Ansätzen und/oder Aussparungen der Segmente ausgebildet sind, die nach Art von Knochenenden gestaltet sind. Die einzelnen Segmente bilden dann eine Art von "Puzzle". Die Ansätze sind vorzugsweise oben an den Segmenten angeordnet und bündig in die entsprechenden Aussparungen der oberhalb angeordneten Segmente einsetzbar.

Eine Weiterbildung des Tauchrohres ist gekennzeichnet durch außen an den Ansätzen befestigte und flächig an der Außenseite der oberhalb angeordneten Segmente anliegende Flachstücke. Vorzugsweise sind die Ansätze und ggf. auch die Flachstücke einstückig an den als Gußteil ausgebildeten Segmenten angeformt.

Eine zusätzliche Erhöhung der Festigkeit des Tauchrohres als Ganzes wird schließlich dadurch erreicht, daß das Tauchrohr eine nach unten hin konisch zulaufende Gestalt aufweist. Hierdurch wird ferner eine Verbesserung der Strömungsverhältnisse innerhalb und außerhalb des Tauchrohres erreicht.

Weitere Einzelheiten und Vorteile des Gegenstandes der Erfindung ergeben sich aus der nachfolgenden Beschreibung der zugehörigen Zeichnungen, in denen bevorzugte Ausführungsformen eines Tauchrohres dargestellt sind. In den Zeichnungen zeigen:
- Fig. 1: in einem Längsschnitt einen stark vereinfacht dargestellten Zyklon mit einem darin eingehängten, aus einer Vielzahl einzelner Segmente zusammengesetzten Tauchrohr;
- Fig. 2: in einer Ansicht ein einzelnes Segment des Tauchrohres bei einer ersten Ausführungsform;
- Fig. 3: einen Schnitt entlang der Symmetrieachse des Segmentes nach Fig. 2;
- Fig. 4: eine Ansicht eines Verbindungsstücks bei einer zweiten Ausführungsform eines Segmentes;
- Fig. 5: eine Ansicht der zweiten Ausführungsform des Segmentes und
- Fig. 6: in einer Ansicht Einzelheiten der Verbindung dreier Segmente miteinander.

Der in Fig. 1 dargestellte Zyklon verfügt über einen in den oberen zylindrischen Teil einmündenden Einlauf 1, einen ersten Auslauf 2 für die im Zentrifugalfeld abgeschiedenen, schwereren Bestandteile sowie einen zweiten Auslauf 3 für die nach oben abströmenden, leichteren Bestandteile. Der zweite Auslauf 3 ist nach unten hin in Gestalt eines konisch zulaufenden Tauchrohres 4 verlängert. Der Aufbau sowie die Wirkungsweise des Zyklons sind an sich bekannt, bedürfen hier daher keiner näheren Erläuterung.

Das Tauchrohr 4 setzt sich, wie Fig. 1 erkennen läßt, aus einer Vielzahl einzelner Segmente 5 zusammen, die, jeweils zu Ringen zusammengefaßt, in den Zyklon eingehängt sind. Beim Ausführungsbeispiel sind insgesamt sechs Ringe vorgesehen, wobei sich jeder Ring wiederum aus einer Mehrzahl einzelner Segmente 5 zusammensetzt. Die einzelnen Segmente 5 sind plattenförmig und weisen eine der Rundung des konischen Tauchrohres 3 entsprechende Biegung auf. Infolge der konischen Gestalt des Tauchrohres 4 sind zwar sämtliche Segmente 5 eines Ringes identisch, jedoch weisen die Segmente 5 der jeweiligen Ringe eine unterschiedliche Breite auf, wobei diese von oben nach unten abnimmt. Jedes der Elemente 5 besteht aus einem einstückigen Stahlgußteil und weist daher eine relativ hohe Temperaturbeständigkeit auf.

Der Aufbau eines einzelnen Segmentes 5 wird nunmehr anhand der Fig. 2 und 3 erläutert. Das Segment 5 besteht in erster Linie aus einer Platte 6, die viereckig gestaltet ist und wegen der Konizität des Tauchrohres als Ganzes eine schwach ausgeprägte Trapezform aufweist. Die Platte 6 als Ganzes ist entsprechend der jeweiligen Rundung des Tauchrohres gebogen, wie dies insbesondere die Schnittdarstellung gemäß Fig. 3 erkennen läßt. Am oberen Ende der Platte 6 ist symmetrisch ein Ansatz 7 ausgebildet, welcher in etwa die Gestalt eines Knochenendes aufweist. Ferner sind in den beiden unteren Ecken der Platte 6 Aussparungen 8,9 vorgesehen, wobei die Geometrie der rechts angeordneten Aussparung 8 der linken Hälfte des Ansatzes 7 und die Geometrie der links angeordneten Aussparung 9 der rechten Hälfte des Ansatzes 7 in nahezu identischer Weise entspricht. Werden daher zwei der in Fig. 2 dargestellten Segmente 5 unmittelbar nebeneinander angeordnet, so bilden die dann aneinandergrenzenden Aussparungen 8,9 eine zusammengesetzte Aussparung, in die der Ansatz 7 eines weiteren Segmentes 5 exakt hineinpaßt. Die Zusammenfügung einzelner Segmente 5 läßt sich daher am besten mit einem Puzzle vergleichen.

Von besonderer Wichtigkeit ist die Geometrie des Ansatzes 7 sowie der Aussparungen 8,9 und insbesondere die Gestaltung daran ausgebildeter Anlageflächen. Diese Anlageflächen stellen die Verbindung zwischen den einzelnen Segmenten 5 her und verzahnen diese. Einzelheiten des hierbei verwendeten Prinzips werden nun anhand der Fig. 6 erläutert.

Der nach Art eines Knochenendes geformte Ansatz 7 weist eine obere, horizontale Anlagefläche 10, zwei seitliche, vertikal verlaufende Anlageflächen 11 sowie zwei im hinterschnittenen Bereich angeordnete Anlageflächen 12 auf. Die Anlageflächen 12 verlaufen nicht horizontal, sondern leicht geneigt, wobei sie in der durch die Flachseiten des Segmentes 5 gebildeten Ebene einen Winkel w₁ zur Vertikalen aufweisen. Anhand gestrichelter Linien sowie einer zusätzlich eingetragenen Schraffierung ist in Fig. 6 dargestellt, daß sämtliche Anlageflächen 10,11,12 des Ansatzes 7 in Form von Schrägen gestaltet sind, wobei die Anlageflächen bzw. Schrägen 10 und 11 anders ausgerichtet sind als die Anlageflächen bzw. Schrägen 12. Denn die Neigung der Schrägen 10 und 11 ist derart, daß diese zur Innenseite des Tauchrohres hin ausgerichtet sind, während die Schräge 12 nach außen weist. Dabei sind sämtliche Schrägen 10,11,12 unter einem Winkel von etwa 45° zu der durch die Flachseiten der Segmente 5 gebildeten Ebenen geneigt.

Im unteren Teil der Fig. 6 ist erkennbar, daß die beiden zueinander symmetrisch ausgebildeten Aussparungen 8,9 der nebeneinander angeordneten Segmente 5a,5b hinsichtlich ihrer Geometrie nahezu exakt der Gestalt des Ansatzes 7 entsprechen. Den Schrägen 10 und 11 des Ansatzes 7 entsprechen nach außen gerichtete Gegenschrägen 10a,11a an den Aussparungen 8,9, während den Schrägen 12 des Ansatzes 7 nach innen gerichtete Gegenschrägen 12a im Bereich der Aussparungen 8,9 entsprechen.

Wird das mit dem Ansatz 7 versehene Segment 5 in der in Fig. 6 dargestellten Art und Weise schräg von oben in die Segmente 5a,5b eingehängt, so gleiten die Schrägen 12 zunächst entlang der Gegenschrägen 12a, bis die nach innen gerichteten Schrägen 10,11 an den nach außen gerichteten Gegenschrägen 10a,11a bündig anliegen. Auf diese Weise wird nicht nur ein Einhängen des Segmentes 5 in die oberhalb angeordneten Segmente 5a,5b erreicht, sondern es wird zusätzlich eine Verklammerung der beiden Segmente 5a,5b erreicht, da infolge des Winkels w₁ zwischen den Schrägen 12 bzw. Gegenschrägen 12a und der Vertikalen eine die Segmente 5a,5b zueinander ziehende Kraft erzeugt wird.

In der vorgenannten Weise lassen sich nicht nur neue Segmente 5 an ein bereits vorhandenes Tauchrohr 4 ansetzen, sondern es ist ebenso möglich, einzelne Segmente 5 aus dem ansonsten unveränderten Verband herauszunehmen und zu ersetzen.

Bei den in den Fig. 4 und 5 dargestellten Varianten ist jedem Segment 5c ein Verbindungsstück 13 zugeordnet. Das in Fig. 4 dargestellte, knochenförmige Verbindungsstück 13 ist in seiner oberen Hälfte ebenso aufgebaut wie der Ansatz 7. Mit der unteren Hälfte läßt sich das Verbindungsstück 13 in eine dieser Hälfte entsprechende Aussparung 14 des Segmentes 5c einsetzen. Segment 5c und Verbindungsstück 13 lassen sich dann gemeinsam in derselben Weise in einen Verband weiterer Segmente einsetzen, wie dies für das Segment 5 gemäß der Variante nach den Fig. 2 und 3 gilt.

Das Segment 5 nach den Fig. 2 und 3 ist zusätzlich mit einem auf die Außenseite des Ansatzes 7 aufgesetzten Flachstück 15 versehen. Das direkt an dem Segment 5 angegossene Flachstück 15 liegt in montiertem Zustand flächig an der Außenseite der oberhalb angeordneten Segmente an und führt dazu, daß das Segment 5 als Ganzes während des Einsetzens oder Herausnehmens in bzw. aus dem Verband nicht verschwenkt werden kann, sondern stets schräg aber in senkrechter Ausrichtung geführt werden muß. Außerdem erleichtert das Flachstück 15 die Handhabung des Segmentes 5.

### Bezugszeichenliste

- 1: Einlauf
- 2: Auslauf
- 3: Auslauf
- 4: Tauchrohr
- 5: Segment
- 5a: Segment
- 5b: Segment
- 5c: Segment
- 6: Platte
- 7: Ansatz
- 8: Aussparung
- 9: Aussparung
- 10: Anlagefläche, Schräge
- 10a: Anlagefläche, Gegenschräge
- 11: Anlagefläche, Schräge
- 11a: Anlagefläche, Gegenschräge
- 12: Anlagefläche, Schräge
- 12a: Anlagefläche, Gegenschräge
- 13: Verbindungsstück
- 14: Aussparung
- 15: Flachstück
- w₁: Winkel

## Patentansprüche

1. Tauchrohr für einen Fliehkraftabscheider welches sich aus einer Vielzahl miteinander verbundener, plattenförmiger Segmente mit jeweils ähnlichem Grundkörper zusammensetzt, die in mehreren Ebenen übereinander angeordnet sind, wobei zum vertikalen Verbinden der Segmente (5, 5a, 5b, 5c) jedes Segment (5, 5c) einer Ebene in zugleich zwei Segmente (5a, 5b) der jeweils oberhalb angeordneten Ebene unter der Wirkung der Schwerkraft eingehängt ist, und die zur Verbindung mit den oberhalb angeordneten Segmenten (5a, 5b) erforderlichen Anlageflächen des jeweiligen Segmentes (5, 5c) zumindest teilweise in Form von zur Außenseite des Tauchrohres (4) hin ausgerichteten Schrägen (12) gestaltet sind,
**dadurch gekennzeichnet,**
daß die aneinandergereihten Segmente (5, 5a, 5b, 5c) jeder Ebene unter Bildung eines geschlossenen Ringes unmittelbar aneinanderstoßen, und jeweils zwei aneinanderstoßende Segmente (5a, 5b) eines Ringes durch das darin eingehängte Segment (5, 5c) des unterhalb angeordneten Ringes in Umfangsrichtung miteinander verklammert werden.

2. Tauchrohr nach Anspruch 1, dadurch gekennzeichnet, daß die zur Verbindung mit dem oberhalb angeordneten Segment (5a, 5b) erforderlichen Anlageflächen des jeweiligen Segmentes (5, 5c) teilweise auch in Form von Schrägen (10, 11) gestaltet sind, die zur Innenseite des Tauchrohres (4) hin ausgerichtet sind.

3. Tauchrohr nach Anspruch 2, dadurch gekennzeichnet, daß sich zumindest ein Teil (11) der schräg zur Innenseite des Tauchrohres (4) hin ausgerichteten Anlageflächen in vertikaler Richtung erstreckt.

4. Tauchrohr nach einem der Ansprüche 1 bis 3, dadurch gekennzeichnet, daß der Winkel der Schrägen (10, 11, 12) zu der durch die Flachseiten der Segmente (5, 5a, 5b, 5c) gebildeten Ebene etwa 45° beträgt.

5. Tauchrohr nach einem der Ansprüche 2 bis 4, dadurch gekennzeichnet, daß in der durch die Flachseiten der Segmente (5, 5a, 5b, 5c) gebildeten Ebene der Winkel (w₁) zwischen den auf die Innenseite und den auf die Außenseite des Tauchrohres (4) hin ausgerichteten Anlageflächen (11, 12) 60° bis 80° beträgt.

6. Tauchrohr nach einem der Ansprüche 1 bis 5, dadurch gekennzeichnet, daß die als Schrägen (10, 11, 12) gestalteten Anlageflächen an Ansätzen (7) und/oder Aussparungen (8, 9) der Segmente (5, 5a, 5b, 5c) ausgebildet sind, die nach Art von Knochenenden gestaltet sind.

7. Tauchrohr nach Anspruch 6, dadurch gekennzeichnet, daß die Ansätze (7) oben an den Segmenten (5) angeordnet sind und bündig in die entsprechenden Aussparungen (8, 9) der beiden oberhalb angeordneten Segmente (5a, 5b) einsetzbar sind.

8. Tauchrohr nach einem der Ansprüche 6 oder 7, gekennzeichnet durch außen an den Ansätzen (7) befestigte und flächig an der Außenseite der oberhalb angeordneten Segmente (5a, 5b) anliegende Flachstücke (15).

9. Tauchrohr nach einem der Ansprüche 6 bis 8, dadurch gekennzeichnet, daß Ansätze (7) und ggf. Flachstücke (15) einstückig an den als Gußteil ausgebildeten Segmenten (5, 5a, 5b) angeformt sind.

10. Tauchrohr nach einem der Ansprüche 1 bis 9, dadurch gekennzeichnet, daß das Tauchrohr (4) eine nach unten hin konisch zulaufende Gestalt aufweist.

## Claims

1. Dip tube for a centrifugal separator, which dip tube is composed of a multiplicity of platelike segments which are connected to one another, each have a similar basic body and are arranged in a plurality of planes one above the other, each segment (5, 5c) of a plane being suspended, under the force of gravity, in two segments (5a, 5b) at the same time of the plane which is respectively arranged above it, for the purpose of vertical connection of the segments (5, 5a, 5b, 5c), and the bearing surfaces of the respective segment (5, 5c) which are required for connection to the segments (5a, 5b) arranged above it being configured at least partially in the form of oblique surfaces (12) oriented towards the outside of the dip tube (4), characterized in that the segments (5, 5a, 5b, 5c) of each plane which are arranged in a row butt against one another directly so as to form a closed ring, and in each case two abutting segments (5a, 5b) of a ring are clamped to one another in the circumferential direction by means of the segment (5, 5c) which is suspended therein of the ring arranged beneath them.

2. Dip tube according to Claim 1, characterized in that the bearing surfaces of the respective segment (5, 5c) which are required for connection to the segment (5a, 5b) which is arranged above it are also partially configured in the form of oblique surfaces (10, 11) which are oriented towards the inside of the dip tube (4).

3. Dip tube according to Claim 2, characterized in that at least part (11) of the bearing surfaces oriented obliquely towards the inside of the dip tube (4) extend in the vertical direction.

4. Dip tube according to one of Claims 1 to 3, characterized in that the angle of the oblique surfaces (10, 11, 12) to the plane formed by the flat sides of the segments (5, 5a, 5b, 5c) is about 45°.

5. Dip tube according to one of Claims 2 to 4, characterized in that, in the plane formed by the flat sides of the segments (5, 5a, 5b, 5c), the angle (w₁) between the bearing surfaces (11) oriented towards the inside of the dip tube (4) and the bearing surfaces (12) oriented towards the outside of the dip tube (4) is 60° to 80°.

6. Dip tube according to one of Claims 1 to 5, characterized in that the bearing surfaces configured as oblique surfaces (10, 11, 12) are formed on shoulders (7) and/or cutouts (8, 9) of the segments (5, 5a, 5b, 5c), which are configured in the manner of bone ends.

7. Dip tube according to Claim 6, characterized in that the shoulders (7) are arranged at the top of the segments (5) and can be inserted flush into the corresponding cutouts (8, 9) in the two segments (5a, 5b) arranged above them.

8. Dip tube according to one of Claims 6 or 7, characterized by flat pieces (15) which are fixed to the outside of the shoulders (7) and bear flat against the outside of the segments (5a, 5b) arranged above them.

9. Dip tube according to one of Claims 6 to 8, characterized in that shoulders (7) and, if appropriate, flat pieces (15) are formed integrally on the segments (5, 5a, 5b), which are made as castings.

10. Dip tube according to one of Claims 1 to 9, characterized in that the dip tube (4) has a form which tapers conically downwards.

## Revendications

1. Tube plongeur pour un séparateur centrifuge, qui se compose d'un grand nombre de segments en forme de plaquettes, assemblés les uns aux autres, présentant chacun un Corps de base similaire, et disposés les uns au-dessus des autres dans plusieurs plans, l'assemblage vertical des segments (5, 5a, 5b, 5c) étant réalisé par le fait que chaque segment (5, 5c) d'un plan est accroché sous l'action de la force de gravité simultanément dans deux segments (5a, 5b) du plan situé respectivement au-dessus, et les surfaces d'appui du segment (5, 5c) considéré, nécessaires à l'assemblage aux segments (5a, 5b) disposés respectivement au-dessus, étant réalisées au moins partiellement sous la forme de biseaux (12) orientés vers le côté extérieur du tube plongeur (4), caractérisé en ce que les segments (5, 5a, 5b, 5c) alignés côte à côte de chaque plan, en formant un anneau fermé, sont directement adjacents les uns aux autres, et en ce que les deux segments adjacents (5a, 5b) de chaque paire de segments d'un anneau sont ancrés l'un à l'autre par le segment (5, 5c) qui y est accroché et faisant partie de l'anneau situé en-dessous.

2. Tube plongeur selon la revendication 1, caractérisé en ce que les surfaces d'appui du segment (5, 5c) considéré, nécessaires à l'assemblage au segment respectif (5a, 5b) disposé au-dessus, sont en partie également réalisées sous la forme de biseaux (10, 11), qui sont orientés vers le côté intérieur du tube plongeur (4).

3. Tube plongeur selon la revendication 2, caractérisé en ce qu'au moins une partie (11) des surfaces d'appui orientées de manière inclinée vers le côté intérieur du tube plongeur (4), s'étend dans la direction verticale.

4. Tube plongeur selon l'une des revendications 1 à 3, caractérisé en ce que l'angle des biseaux (10, 11, 12) par rapport au plan formé par les faces planes des segments (5, 5a, 5b, 5c), est environ égal à 45°.

5. Tube plongeur selon l'une des revendications 2 à 4, caractérisé en ce que dans le plan formé par les faces planes des segments (5, 5a, 5b, 5c), l'angle (W₁) entre les surfaces d'appui (11, 12) orientées vers le côté intérieur et vers le côté extérieur du tube plongeur (4), prend une valeur de 60° à 80°.

6. Tube plongeur selon l'une des revendications 1 à 5, caractérisé en ce que les surfaces d'appui se présentant sous la forme de biseaux (10, 11, 12) sont formées sur des embouts (7) et/ou des évidements (8, 9) des segments (5, 5a, 5b, 5c), d'une configuration en forme d'extrémités d'os.

7. Tube plongeur selon la revendication 6, caractérisé en ce que les embouts (7) sont disposés sur le haut des segments (5), et peuvent être insérés de manière jointive dans les évidements (8, 9) respectifs des deux segments (5a, 5b) disposés au-dessus.

8. Tube plongeur selon l'une des revendications 6 ou 7, caractérisé par des pièces plates (15) fixées à l'extérieur des embouts (7) et d'appuyant en surface sur le côté extérieur des segments (5a, 5b) disposés au-dessus.

9. Tube plongeur selon l'une des revendications 6 à 8, caractérisé en ce que les embouts (7) et, le cas échéant, les pièces plates (15), sont formés d'un seul tenant par moulage, avec les segments (5, 5a, 5b) qui sont des pièces moulées.

10. Tube plongeur selon l'une des revendications 1 à 9, caractérisé en ce que le tube plongeur (4) présente une configuration conique dont le sommet est dirigé vers le bas.
